# EUROPÄISCHE PATENTSCHRIFT

(11) **EP 0 212 325 B1**
(45) Veröffentlichungstag und Bekanntmachung des Hinweises auf die Patenterteilung: **20.12.1989**
(21) Anmeldenummer: 86110232.5
(22) Anmeldetag: 24.07.1986
(51) Int. Cl.: E06B 5/10

(54) **Beschusshemmende Aluminiumfenster, -türen oder dergleichen**
Bullet-proof aluminium windows, doors or the like
Fenêtres, portes ou des choses similaires en aluminium à l'épreuve des balles

(30) Priorität: 23.08.1985 DE 3530110
(43) Veröffentlichungstag der Anmeldung: 04.03.1987
(73) Patentinhaber: VEREINIGTE ALUMINIUM-WERKE AKTIENGESELLSCHAFT, D-53117 Bonn (DE)
(72) Erfinder: Achenbach, Dieter, D-5300 Bonn 1 (DE); Langen, Heinrich, D-5305 Alfter (DE); Neff, Ludwig, D-5300 Bonn 1 (DE)
(74) Vertreter: Müller-Wolff, Thomas, Dipl.-Ing.

(56) Entgegenhaltungen:
- DE-C- 2 818 745
- DE-C- 2 845 951

## Beschreibung

Die Erfindung betrifft ein beschußhemmendes Aluminiumfenster oder -tür für Gebäude zum Schutz gegen Kugelschüsse aller Faust-, Feuer-und Langfeuerwaffen einschließlich Maschinenpistolen mit einer beschußhemmenden Schicht aus einer Aluminiumlegierung mit an der Außenseite oder Innenseite der Aluminiumprofile des Flügelrahmens und des Blendrahmens jeweils beschußhemmenden Vollprofilen aus einer Aluminiumlegierung, wobei zwischen den Voiiprfiten der blendrahmen- bzw. flügelrahmenseitigen Beplankung ein stufenförmiger Spalt ausgebildet ist.

Ein beschußhemmendes Aluminiumfenster gemäß dieser Beschreibung ist aus der DE-PS 2 818 745 bekannt. Dabei soll im Spalt zwischen dem Flügelrahmen und dem Blendrahmen eine im Winkel von 45 Grad zur Fensterebene verlaufende Öffnung zum Schutz des Spaltes verbleiben. Eine Alternative sieht vor, daß der Spalt etwa in der Mitte der beschußhemmenden Platten rechtwinkelig abgesetzt, also stufenförmig ausgebildet ist.

Untersuchungen haben ergeben, daß eine Kugel, die in Richtung des Spaltes auf ein gemäß obiger Beschreibung ausgebildetes Fenster abgefeuert wird, nicht immer im Rahmen stecken bleibt sondern bisweilen entlang den Fugen und Spalten des Aluminiumprofils an die Innenseite gelangt. Dies gilt auch für beschußhemmende Metalltüren gemäß DE-PS 2 845951.

Aufgabe der vorliegenden Erfindung ist es daher, ein beschußhemmendes Aluminiumfenster oder -tür zu entwickeln, die auch unter schrägem Beschuß, beispielsweise in Richtung des Spaltes zwischen Blendrahmen und flügelrahmen, einen Durchtritt des Geschosses mit absoluter Sicherheit verhindern.

Die Lösung der Aufgabe erfolgt durch die in den Patentansprüchen angegebenen Merkmale. Es hat sich gezeigt, daß bei einer Ausbildung der Spaltoberfläche in Form einer feinen Verzahnung (Zahnhöhe ca. 1 mm) die Energie des Geschosses wesentlich früher vernichtet werden kann als bei einem unverzahnten Spalt. Ferner wurde festgestellt, daß bei einer Verzahlung der sich gegenüberstehenden Spaltflächen bei leicht schräg eintreffendem Geschoß eine Verschweißung und Verklammerung der zusammengedrückten Spaltoberfläche erfolgt; dadurch wird der Widerstand der beschußhemmenden Vollprofile gegen einen Durchschlag schräg eintreffender Geschosse vergrößert.

Ein besonderes Problem bei beschußhemmenden Aluminiumfenstern oder -türen besteht am Gehrungsschnitt der Beplankung. Der hier entstehende Spalt muß besonders gegen Durchschuß geschützt werden. In einer bevorzugten Ausführensform ist ein überlappender Gehrungsschnitt der Beplankung vorgesehen, bei dem die zur Spaltabdichtung gegenüber dem Flügelrahmen erforderliche Verzahnung gleichzeitig eine Sicherung gegenüber einem Versatz bzw. Lösen des Verbundes bietet. Durch den überlappenden Gehrungsschnitt wird sichergestellt, daß mindestens eine halbe Beplankungsdicke zur Verfügung steht, wenn auf die Gehrungsnaht geschossen wird.

Im folgenden wird die Erfindung anhand mehrerer Ausführungsbeispiele näher erläutert. Es zeigen:
Fig. 1 = Beschußhemmendes Aluminiumfenster mit einer Stufe im Spalt zwischen Flügel und Blendrahmen,
Fig. 2 = Beschußhemmendes Aluminiumfenster mit zwei Stufen im Spalt zwischen Flügel und Blendrahmen,
Fig. 3 = Vergrößerung der verzahnten Spaltoberfläche gemäß Fig. 1,
Fig. 4 = überlappender Gehrungsschnitt am Blendrahmen,
Fig. 5 = überlappender Spalt im Gehrungsbereich.

In Fig. 1 ist der Blendrahmen mit 1 und der Flügelrahmen mit 2 bezeichnet, an denen jeweils der Beplankungsteil 11,12 befestigt ist. Die Verglasung 3 wird im Flügelrahmen 2 gehalten. Zwischen der Beplankung 11 u. 12 befindet sich ein stufenförmiger Spalt 4, der vorzugsweise in einem Winkel von 30 Grad zur Beplankungsaußenseite geneigt ist. Hierdurch wird erreicht, daß die Geschosse stärker in Richtung Wandbereich 5 abgelenkt werden als bei einem Spalt, der um 45 Grad zur Beplankungaußenfläche geneigt ist.

Die Verzahnung 6 ist in Fig. 3 nocheinmal in vergrößerter Form dargestellt. Um eine möglichst harte Oberfläche der Verzahnung zu erreichen, wird bevorzugterweise ein Strangpreßprofil verwendet, bei dem die Verzahnung bereits in der Preßmatrize erzeugt wird. Bei dieser Umformung ist die Struktur und das Zellgefüge an der Oberfläche der Zahnplanken widerstandsfähiger als bei einem durch Fräsung hergestellten Verzahnungsprofil.

Fig. 2 zeigt ein beschußhemmendes Aluminiumfenster mit mehrstufig ausgebildetem Spalt 7. Die Gesamtkonstruktion aus Blendrahmen 8, Flügelrahmen 9 und Verglasung 10 ist hier so ausgebildet, daß die Bedingungen für eine höhere Beschußklasse erfüllt werden können. Der Spalt 7 zwischen der blendrahmenseitigen und flügelrahmenseitigen Beplankung 13, 14 ist wiederum im Winkel von 30 Grad zur Beplankungaußenfläche geneigt, und zwar derart, daß der Spalt 7 in Richtung wandseitiger Befestigung 13 verläuft. Die Verzahnung 16, 17 ist jetzt auf beiden Oberflächen des Spaltes 7 vorhanden.

In Fig. 4 ist die Gehrung des erfindungsgemäß als beschußhemmendes Aluminiumfenster ausgebildeten Blendrahmens dargegestellt. Man erkennt, daß die Beplankungsprofile 18, 19 im Gehrungsbereich mit halber Wandstärke ausgebildet sind. Dadurch wird eine Überlappung der Gehrungsschnittstellen 20, 21 ermöglicht. Gleichzeitig erkennt man, daß die Verzahnung der Spaltoberflächen 23, 24 im Bereich 22 eine zusätzliche Vergrößerung der Haftfläche ermöglichen. Dies ist besonders wirksam bei einer Verklebung im Gehrungsbereich.

## Patentansprüche

1. Beschußhemmendes Aluminiumfenster oder - tür für Gebäude zum Schutz gegen Kugelschüsse aller Faust-, Feuer- und Langfeuerwaffen einschließlich Maschinenpistolen mit einer beschußhemmenden Schicht aus einer Aluminiumlegierung mit an der Außenseite oder Innenseite der Aluminiumprofile des Flügelrahmen (2, 9) und des Blendrahmens (1, 8), jeweils beschußhemmenden Vollprofilen (11,12 bzw. 13, 14) aus einer Aluminiumlegierung, wobei zwischen den Vollprofilen (11, 12 bzw. 13, 14) der blendrahmen- bzw. flügelrahmenseitigen Beplankung ein stufenförmiger Spalt (4, 7) ausgebildet ist, dadurch gekennzeichnet, daß an mindestens einer Spaltoberfläche eine sägezahnförmige Aufrauhung (6, 16, 17) vorhanden ist.

2. Beschußhemmendes Aluminiumfenster nach Anspruch 1, dadurch gekennzeichnet, daß der stufenförmige Spalt (4, 7) im Bereich von 25 bis 35 Grad zur Fensterebene geneigt ist, wobei der Spaltverlauf in Richtung mauerseitiger Befestigung (5, 15) des Blendrahmens (1, 8) verläuft.

3. Beschußhemmendes Aluminiumfenster nach einem der vorhergehenden Ansprüche, dadurch gekennzeichnet, daß die sägezahnförmige Ausbildung des Spaltes (4, 7) durch Strangpressen in einer Matrize erfolgt.

4. Beschußhemmendes Aluminiumfenster nach einem der vorhergehenden Ansprüche, dadurch gekennzeichnet, daß die Beplankungsprofile im Gehrungsbereich überlappen, wobei zumindest ein Teil der Spaltoberfläche (23, 24) miteinander verhakt wird.

## Claims

1. Bullet-proof aluminium window or door for buildings for protection against bullet shots of all hand guns, firearms and long firearms, including machine guns, with a bullet-proof layer of an aluminium alloy with solid sections (11, 12 and 13, 14 respectively) of an aluminium alloy in each case on the outside or inside of the aluminium sections of the casement (2, 9) and of the frame (1, 8), a step-shaped gap (4, 7) being formed between the solid sections (11, 12 and 13, 14 respectively) of the sheeting on the frame or casement, characterized in that there is a serrated roughening (6, 16, 17) on at least one gap surface.

2. Bullet-proof aluminium window according to Claim 1, characterized in that the step-shaped gap (4, 7) is inclined in the range from 25 to 35 degrees to the plane of the window, the course of the gap running in the direction of the fastening (5, 15) to the wall of the frame (1, 8).

3. Bullet-proof aluminium window according to one of the preceding claims, characterized in that the serrated formation of the gap (4, 7) is performed by extrusion in a die.

4. Bullet-proof aluminium window according to one of the preceding claims, characterized in that the sheeting sections overlap in the mitre region, at least one part of the gap surface (23, 24) being in- terhooked.

## Revendications

1. Fenêtre parre-balles ou porte en aluminium pour bâtiments, servant à une protection contre les balles tirées par des armes de poing, des armes à feu et des fusils, y compris des pistolets-mitrailleurs, comportant une couche pare-balles formée d'un alliage d'aluminium ainsi que des profilés massifs (11, 12 et 13, 14) pare-balles en alliage d'aluminium situés sur le côté extérieur ou le côté intérieur des profilés en aluminium du battant (2, 9) ou du dormant (1, 8), un intervalle (4, 7) de section étagée étant établi entre les profilés massifs (11, 12 et 13, 14) du bardage prévu côté-battant ou côté-dormant, caractérisé en ce qu'il est prévu des rugosités (6, 16, 17) en forme de dents de scie sur au moins une surface de l'intervalle.

2. Fenêtre pare-balles en aluminium selon la revendication 1, caractérisée en ce que l'intervalle ( 4, 7) de section étagée est incliné d'un angle de 25 à 35 degrés en direction du plan de fenêtre, ledit intervalle étant orienté en direction de la fixation côté- mur (5, 15) du dormant (1, 8).

3. Fenêtre par-balles en aluminium selon l'une des revendications précédentes, caractérisée en ce que le profil de surface en dents de scie de l'intervalle (4, 7) est réalisé par extrusion dans une matrice.

4. Fenêtre pare-balles en aluminium selon l'une des revendications précédentes, caractérisée en ce que les profilés de bardage se recouvrent dans une zone d'assemblage en onglet, au moins une partie des surfaces (23, 24) de l'intervalle intervenant pour un accrochage mutuel.
